# FASCICULE DE BREVET EUROPEEN

(11) **EP 3 664 118 B1**
(45) Date de publication et mention de la délivrance du brevet: **30.11.2022**
(21) Numéro de dépôt: 19200678.1
(22) Date de dépôt: 01.10.2019
(51) Int. Cl.: H01H 33/666

(54) **SYSTÈME D'ACTIONNEMENT POUR UNE AMPOULE À VIDE**
EINSCHALTSYSTEM EINER VAKUUMLAMPE
OPERATING SYSTEM FOR A VACUUM BULB

(30) Priorité: 04.12.2018 FR 1872271
(43) Date de publication de la demande: 10.06.2020
(73) Titulaire: Schneider Electric Industries SAS, 92500 Rueil Malmaison (FR)
(72) Inventeur: FAMY, François, 38640 CLAIX (FR); KUENTZ, Emmanuel, 38640 CLAIX (FR); NEWINGER, Pierre, 38134 St Joseph de Rivière (FR); MILAN, Denis, 38500 Voiron (FR)
(74) Mandataire: Schneider Electric

(56) Documents cités:
- EP-A1- 3 300 097
- WO-A2-2009/093919
- DE-A1-102005 032 709
- DE-B- 1 083 889
- FR-A- 1 125 167

## Description

### Domaine technique de l'invention

La présente invention concerne un système d'actionnement d'une ampoule à vide dans le but d'ouvrir un circuit électrique dans un appareil électrique de moyenne tension ou haute tension, c'est-à-dire un appareil opérant à une tension supérieure à 1000V.

L'invention concerne également un appareil électrique comportant un tel système d'actionnement pour au moins une de ses phases. Dans le présent document, le terme appareil électrique regroupe indifféremment plusieurs types d'appareils comme un interrupteur, un disjoncteur, un contacteur, un interrupteur fusible, un recloser, un sectionneur, etc.

### Etat de la technique

Un appareil électrique moyenne tension ou haute tension du type de celui décrit dans le document EP2182536 comporte une ampoule à vide qui est placée non pas dans le circuit principal comprenant l'interrupteur principal d'une phase de l'appareil, mais dans une dérivation en parallèle de cet interrupteur principal. Ainsi, en fonctionnement normal lorsque l'interrupteur principal est fermé, il ne passe aucun courant dans l'ampoule à vide. Celle-ci n'est sollicitée que durant une opération d'ouverture du circuit principal, à l'aide d'un mécanisme d'ouverture de l'interrupteur principal qui permet d'abord de basculer le courant progressivement du circuit principal vers la dérivation, ce qui permet alors d'ouvrir l'interrupteur principal pendant que le courant passe intégralement dans l'ampoule à vide. Celle-ci est ensuite ouverte à son tour par le mécanisme d'ouverture. On évite ainsi l'apparition d'un arc électrique de coupure au niveau de l'interrupteur principal lors de l'opération d'ouverture, car c'est l'ampoule à vide qui coupe le courant principal.

Grâce à cette architecture, l'ampoule à vide reçoit un courant uniquement durant la phase d'ouverture du circuit principal de phase, et pas en fonctionnement normal. De plus, l'ampoule n'est pas sollicitée durant une opération de fermeture du circuit principal et elle n'a pas à supporter non plus un éventuel courant de court-circuit. Elle doit juste être capable de supporter une tension transitoire de rétablissement (Transient Recovery Voltage - TRV) après la coupure du courant dans le circuit principal.

Il en résulte que l'ampoule à vide peut avantageusement être simplifiée et conçue d'une taille bien inférieure par rapport à une architecture classique dans laquelle l'ampoule à vide serait placée dans le circuit principal de l'appareil électrique.

Le document EP3300097 décrit déjà un dispositif permettant d'entraîner l'électrode mobile d'une ampoule à vide dans un tel produit. Ce dispositif d'entrainement est actionné par le contact mobile de l'interrupteur principal grâce par exemple à une palette mobile. Le dispositif d'entrainement entraîne alors l'électrode mobile vers la position ouverte, par l'intermédiaire d'un écrou de réglage qui permet en plus d'ajuster précisément le mouvement de l'électrode mobile. Ce dispositif d'entrainement comporte un certain nombre de petites pièces qui nécessitent des ajustements mécaniques précis pour obtenir une bonne reproductibilité du système. Il peut parfois également générer des contraintes de torsion sur l'électrode mobile.

Un des buts de l'invention est donc de proposer une solution simple pour un tel dispositif d'entrainement d'une électrode mobile, qui soit fiable et économique, et qui soit facile à mettre en oeuvre. Elle a également pour but de minimiser les contraintes diélectriques du système et de minimiser également les efforts de torsion qui peuvent s'appliquer au soufflet de l'électrode mobile, notamment durant la mise en œuvre.

### Exposé de l'invention

Pour cela, l'invention décrit un système d'actionnement d'une ampoule à vide d'un appareil électrique selon la revendication 1.

Selon une autre caractéristique, l'électrode mobile comporte une gorge transversale qui s'étend autour de l'électrode mobile et la vis de réglage comporte un dispositif d'accrochage qui vient s'insérer dans la gorge. Le dispositif d'accrochage comporte plusieurs clips d'accrochage dont les extrémités viennent s'insérer dans la gorge.

Selon une caractéristique, le système d'actionnement comporte un déflecteur qui est placé entre l'ampoule à vide et la vis de réglage, et qui comprend un contact électrique de type ressort électrique connecté électriquement à l'électrode mobile, l'électrode mobile pouvant coulisser par rapport au ressort électrique. Le déflecteur est fixé à l'ampoule à vide par des clips de fixation et est connecté à un conducteur d'alimentation extérieur.

Selon une autre caractéristique, le moyen de blocage comprend un pion qui est fixé à un support de l'ampoule à vide, traverse le déflecteur et vient bloquer un des clips d'accrochage en rotation.

Selon une autre caractéristique, la vis de réglage comporte un filetage externe coopérant avec un filetage interne de l'écrou de réglage.

L'invention décrit également un appareil électrique comportant un interrupteur principal de phase et un tel système d'actionnement d'une ampoule à vide placée en dérivation de l'interrupteur principal de phase.

Dans le cas d'un appareil électrique multiphases (par exemple triphasé) ayant donc un interrupteur principal pour chacune des phases, l'appareil comporte préférentiellement une ampoule à vide en dérivation de chaque interrupteur principal et donc un système d'actionnement de l'ampoule à vide pour chaque phase.

### Brève description des figures

D'autres caractéristiques vont apparaître dans la description détaillée qui suit faite en regard des dessins annexés dans lesquels :
[Fig 1] - la figure 1 montre une vue générale en perspective du mécanisme d'actionnement d'une ampoule à vide d'une phase d'un appareil électrique,
[Fig 2] - la figure 2 représente une coupe partielle en vue de côté d'un mode de réalisation du mécanisme d'actionnement selon l'invention,
[Fig 3] - la figure 3 représente une coupe partielle en vue de dessus du mécanisme de la figure 2,
[Fig 4-5] - la figure 4 détaille une extrémité de l'électrode mobile sans la vis de réglage du mécanisme d'actionnement, et la figure 5 reprend la figure 4 mais avec la vis de réglage.

En référence aux figures 1 à 3, un appareil électrique moyenne tension ou haute tension comporte un interrupteur principal de phase et une ampoule à vide 1 qui est placée en dérivation de l'interrupteur principal. De façon connue, l'ampoule à vide 1 est fixée à un support isolant 5 et comporte une électrode mobile 2 conductrice (appelée aussi tige mobile) et une électrode fixe conductrice (appelée aussi tige fixe et non visible sur les figures). L'électrode mobile 2, qui a une forme générale de tige, traverse un couvercle 6 de l'ampoule à vide 1. Elle est mobile selon un axe longitudinal X entre une position dite fermée dans laquelle les deux électrodes sont en contact l'une avec l'autre et une position dite ouverte dans laquelle les deux électrodes sont séparées. Dans toutes les figures du présent document, l'électrode mobile 2 est représentée en position fermée.

L'ampoule à vide comporte également un soufflet d'étanchéité 7 qui est fixé à l'électrode mobile 2 et au couvercle 6. Le soufflet 7 est un élément fragile, essentiel pour l'étanchéité à l'intérieur de l'ampoule à vide et il faut donc éviter des torsions qui seraient provoquées par exemple si un effort de rotation était appliqué à l'électrode mobile 2. De plus, du fait que l'architecture proposée de l'appareil interrupteur ne nécessite que des ampoules à vide de petite taille, le soufflet d'étanchéité 7 est donc particulièrement fragile.

L'électrode mobile 2 de l'ampoule à vide 1 est entraînée par un système d'actionnement qui permet d'effectuer un mouvement d'ouverture de l'ampoule à vide, c'est-à-dire de passer de la position fermée à la position ouverte. Pour effectuer le mouvement inverse de fermeture, c'est-à-dire passer de la position ouverte à la position fermée, l'électrode mobile 2 peut par exemple est entraînée par un ressort de rappel non représenté sur les figures.

Le système d'actionnement comporte un dispositif d'entraînement comprenant une palette 15 qui, durant le mouvement d'ouverture, est mobile en rotation autour d'un axe transversal 19, et un anneau 16 qui est solidaire de la palette 15 par l'intermédiaire de deux bielles latérales 17. Durant une opération d'ouverture d'un interrupteur principal de phase de l'appareil de connexion électrique, ce dispositif d'entraînement se déplace sous l'action d'un mécanisme d'ouverture de l'interrupteur principal de phase (non représenté sur les figures) qui agit sur la palette 15. La figure 1 montre ainsi une flèche schématisant la poussée exercée par le mécanisme d'ouverture sur la palette 15 et sur les bielles 17 durant le mouvement d'ouverture de l'ampoule à vide 1.

Le système d'actionnement comporte également un écrou de réglage 10 en matière isolante, qui est lié à l'électrode mobile 2 et qui est susceptible de rotation pour ajuster sa position par rapport à l'électrode mobile 2, grâce à un filetage interne. Durant le mouvement d'ouverture, l'anneau 16 du dispositif d'entraînement vient d'abord buter contre un rebord 11 de l'écrou de réglage 10 (voir figure 2) puis pousse l'écrou de réglage 10 selon l'axe X afin de tirer l'électrode mobile 2 vers la position ouverte. Avantageusement, l'écrou de réglage 10 sert donc d'une part à transmettre à l'électrode mobile 2 le mouvement du mécanisme d'ouverture, et d'autre part à régler de façon simple l'instant précis où les électrodes mobile et fixe de l'ampoule à vide vont se séparer en jouant sur l'ajustement entre l'écrou de réglage 10 et l'électrode mobile 2.

La liaison entre l'écrou de réglage 10 et l'électrode mobile 2 est montré dans les figures 2 et 3. Selon l'invention, le système d'actionnement comporte une vis de réglage 20 en matière plastique isolante (par exemple en polyamide 6.6). Cette vis de réglage 20 a une forme cylindrique creuse et présente une première partie dotée d'un filetage externe 21 et une seconde partie opposée dotée d'un dispositif d'accrochage 22 de l'électrode mobile 2.

Le filetage externe 21 coopère avec le filetage interne de l'écrou de réglage 10 pour ajuster le réglage de l'écrou de réglage 10 par rapport à l'électrode mobile 2. En effet, en tournant légèrement l'écrou de réglage 10 dans un sens ou dans un autre, on fait varier la distance entre l'anneau 16 et le rebord 11 de l'écrou de réglage 10, et donc on fait varier l'instant où l'anneau 16 va entrer en contact avec le l'écrou de réglage 10 et donc l'instant l'électrode mobile 2 va commencer son mouvement d'ouverture.

Le dispositif d'accrochage 22 permet avantageusement de solidariser la vis de réglage 20 à l'électrode mobile 2 en translation selon l'axe longitudinal X, tout en laissant l'électrode mobile 2 libre en rotation autour de l'axe X par rapport à la vis de réglage 20. Ainsi, la vis de réglage 20 ne génère pas de contrainte en rotation sur l'électrode mobile 2 et donc ne risque pas d'endommager le soufflet d'étanchéité 7. En effet, c'est le soufflet d'étanchéité 7 qui crée la seule contrainte en rotation sur l'électrode mobile 2.

Pour cela, dans le mode de réalisation présenté, l'électrode mobile 2 comporte une extrémité libre 3 et une gorge 4 transversale s'étendant autour de la tige de l'électrode mobile 2, à proximité de cette extrémité 3. Le dispositif d'accrochage est composé de plusieurs clips d'accrochage 22 dont les extrémités viennent s'insérer dans la gorge 4 pour solidariser la vis de réglage 20 et l'électrode mobile 2.

Dans l'exemple présenté dans les figures, la vis de réglage 20 comporte trois clips d'accrochage 22 qui sont répartis régulièrement autour du cylindre de la vis de réglage 20, chaque clip ayant une largeur correspondant à un arc de cercle compris environ entre 30° et 60° (par exemple de l'ordre de 45°). Le fait d'avoir trois clips d'accrochage 22 régulièrement répartis contribue notamment au bon centrage de la vis de réglage 20 par rapport à l'électrode mobile 2. La largeur est choisie pour que les clips 22 soient suffisamment élastiques pour s'insérer dans la gorge 4 mais néanmoins suffisamment résistants. On pourrait bien évidemment choisir pour ce dispositif d'accrochage un nombre différent de clips et/ou une largeur différente de clip qui conviennent aussi. Le dispositif d'accrochage fournit donc une solution simple pour :
- effectuer facilement le montage et l'assemblage du système d'actionnement avec l'ampoule à vide grâce à l'élasticité des clips 22 qui permet de les insérer très rapidement dans la gorge 4 lors du montage, et
- solidariser la vis de réglage 20 et l'électrode mobile 2 seulement dans un mouvement de translation sans les contraindre en rotation, car les extrémités des clips 22 peuvent bouger en rotation dans la gorge 4. Donc un mouvement de rotation de la vis de réglage 20 n'est pas transmis à l'électrode mobile 2.

Préférentiellement, l'extrémité libre 3 de l'électrode mobile 2 a une forme arrondie, par exemple de type semi-sphérique, de façon à éviter des arêtes qui pourraient générer des problèmes diélectriques.

Le système d'actionnement comporte aussi un déflecteur 30 métallique entourant la tige de l'électrode mobile 2. Il est placé entre l'ampoule à vide 1 et la vis de réglage 20 et est par exemple fixé au support 5 de l'ampoule à vide 1, grâce à deux clips de fixation 32, voir notamment figures 3 et 5. Ce déflecteur 30 possède une forme de disque, dont les extrémités sont arrondies pour éviter des arêtes, et est électriquement connecté à un câble conducteur 33. Un contact électrique de type ressort électrique 31 en forme de tore est coincé à l'intérieur du déflecteur 30. Ce ressort électrique 31 vient s'enrouler autour de l'électrode mobile 2, en amont de la gorge 4, de façon à assurer un bon contact électrique, capable par exemple de faire passer 2000A sous 24kV pendant 20 msec, tout en laissant coulisser l'électrode mobile 2, c'est-à-dire sans provoquer de contrainte en rotation sur l'électrode mobile 2, toujours dans le but d'éviter d'endommager le soufflet 7.

Le déflecteur 30 est une sorte d'écran qui a pour but d'atténuer les champs électriques dans cette zone de façon à protéger diélectriquement le ressort électrique et les parois de l'ampoule à vide. Il sert aussi à assurer, grâce au ressort électrique 31, la connexion électrique entre l'électrode mobile 2 et le câble conducteur 33 lui-même relié au contact mobile principal de l'appareil électrique.

Par ailleurs, le système d'actionnement comporte un moyen de blocage 9 pour empêcher ou limiter la rotation de la vis de réglage 20, de façon à ce que la rotation de l'écrou de réglage 10 n'entraîne pas celle de la vis 20. Diverses solutions sont envisageables pour un tel moyen de blocage. Une solution très simple, présentée dans le mode de réalisation des figures, consiste en un pion 9 sortant du support isolant 5 de l'ampoule à vide 1 et traversant le déflecteur 30, à travers un orifice aménagé dans le déflecteur 30. Ce pion 9 est conçu pour venir s'appuyer sur un rebord 23 d'un des clips d'accrochage 22 lorsque la vis de réglage 20 est montée sur l'électrode mobile 2, empêchant donc celle-ci de tourner dans un sens. Dans l'autre sens, la rotation de la vis de réglage 20 est aussi limitée dès que le pion 9 rentre en contact avec le rebord d'un autre clip d'accrochage 22 adjacent. D'autres moyens de blocage 9 seraient facilement envisageables.

Enfin, le système d'actionnement comporte une bague 12 amovible permettant de figer la position de l'écrou de réglage 10 par rapport à l'électrode mobile 2, une fois le réglage effectué (voir figure 1). Cette bague 12 est introduite dans deux avancées latérales 18 s'étendant de part et d'autre de l'anneau 16. La bague 12 peut s'encliqueter facilement dans les avancées 18 pour qu'elle soit maintenue en position de blocage une fois le réglage effectué, et peut également se retirer facilement lorsqu'un opérateur veut ajuster la position de l'écrou de réglage 10.

Une fois la bague 12 encliquetée, le blocage de l'écrou de réglage 10 est assuré par des encoches dans la bague 12 qui coopèrent avec des dents 13 de l'écrou de réglage 10 positionnées autour de sa périphérie extérieure pour empêcher la rotation de l'écrou 10. Le nombre de dents/encoches déterminent la finesse de l'angle de réglage possible de l'écrou de réglage 10 par rapport à l'électrode mobile 2.

Pour pouvoir tourner plus facilement l'écrou de réglage 10 lors du réglage, celui-ci possède optionnellement à son extrémité une forme qui permet de le manipuler avec une clé ou un outil, telle qu'une forme hexagonale dans l'exemple de la figure 1.

Dans le cas d'un appareil de connexion électrique multiphases (par exemple triphasé) ayant donc un interrupteur principal pour chacune des phases, l'appareil comporte préférentiellement une ampoule à vide en dérivation de chaque interrupteur principal et donc un système d'actionnement de l'ampoule à vide pour chaque phase, conforme à l'invention. Dans un tel appareil, le mécanisme d'ouverture qui agit sur les systèmes d'actionnement des ampoules à vide peut cependant être commun à toutes les phases de l'appareil.

## Revendications

1. Système d'actionnement d'une ampoule à vide (1) d'un appareil électrique, l'ampoule à vide comprenant une électrode fixe et une électrode qui est mobile (2) selon un axe longitudinal (X) entre une position fermée dans laquelle les deux électrodes sont en contact l'une avec l'autre et une position ouverte dans laquelle les deux électrodes sont séparées, le système d'actionnement comprenant un écrou de réglage (10) qui est mobile en rotation autour de l'axe longitudinal (X) et qui est entraîné par un dispositif d'entraînement (15, 16, 17) pour effectuer un mouvement d'ouverture de l'électrode mobile (2), **caractérisé en ce que** :
- le système d'actionnement comprend une vis de réglage (20) coopérant avec l'écrou de réglage (10) de façon à faire varier l'instant où le dispositif d'entraînement entraîne l'électrode mobile (2),
- la vis de réglage (20) comprend un dispositif d'accrochage (22) de l'électrode mobile (2) permettant que l'électrode mobile (2) soit solidaire de la vis de réglage (20) en translation selon l'axe longitudinal (X), mais soit libre en rotation par rapport à la vis de réglage (20),
- la vis de réglage (20) est limitée en rotation par un moyen de blocage (9).

2. Système d'actionnement selon la revendication 1, **caractérisé en ce que** l'électrode mobile (2) comporte une gorge (4) transversale qui s'étend autour de l'électrode mobile (2) et le dispositif d'accrochage (22) vient s'insérer dans la gorge (4).

3. Système d'actionnement selon la revendication précédente, **caractérisé en ce que** le dispositif d'accrochage comporte plusieurs clips d'accrochage (22) dont les extrémités viennent s'insérer dans la gorge (4).

4. Système d'actionnement selon la revendication précédente, **caractérisé en ce que** le moyen de blocage comprend un pion (9) qui vient bloquer un des clips d'accrochage (22) en rotation.

5. Système d'actionnement selon la revendication 1, **caractérisé en ce qu'**il comporte un déflecteur (30) qui est placé entre l'ampoule à vide (1) et la vis de réglage (20), et qui comprend un contact électrique de type ressort électrique (31) connecté électriquement à l'électrode mobile (2), l'électrode mobile pouvant coulisser par rapport au ressort électrique.

6. Système d'actionnement selon la revendication précédente, **caractérisé en ce que** le déflecteur (30) est fixé à l'ampoule à vide (1) par des clips de fixation (32) et est connecté à un conducteur d'alimentation extérieur (33).

7. Système d'actionnement selon les revendications 4 et 6, **caractérisé en ce que** le pion (9) est fixé à un support (5) de l'ampoule à vide (1) et traverse le déflecteur (30).

8. Système d'actionnement selon la revendication 1, **caractérisé en ce que** l'électrode mobile (2) comporte une extrémité arrondie (3).

9. Système d'actionnement selon la revendication 1, **caractérisé en ce que** la vis de réglage (20) comporte un filetage externe (21) coopérant avec un filetage interne de l'écrou de réglage (10).

10. Appareil électrique doté d'un interrupteur principal de phase et d'une ampoule à vide (1) placée en dérivation de l'interrupteur principal de phase, **caractérisé en ce que** l'appareil électrique comporte au moins un système d'actionnement de l'ampoule à vide selon l'une des revendications précédentes.

## Patentansprüche

1. System zur Betätigung einer Vakuumröhre (1) für ein elektrisches Gerät, wobei die Vakuumröhre eine feststehende Elektrode und eine Elektrode, die entlang einer Längsachse (X) zwischen einer geschlossenen Position, in welcher sich die beiden Elektroden in Kontakt miteinander befinden, und einer geöffneten Position, in welcher die beiden Elektroden getrennt sind, beweglich (2) ist, umfasst, wobei das Betätigungssystem eine Stellmutter (10) umfasst, die um die Längsachse (X) drehbeweglich ist und die von einer Antriebsvorrichtung (15, 16, 17) angetrieben wird, um eine Öffnungsbewegung der beweglichen Elektrode (2) auszuführen, **dadurch gekennzeichnet, dass**:
- das Betätigungssystem eine Stellschraube (20) umfasst, die mit der Stellmutter (10) zusammenwirkt, um so den Zeitpunkt, zu dem die Antriebsvorrichtung die bewegliche Elektrode (2) antreibt, zu verändern,
- die Stellschraube (20) eine Vorrichtung zur Verankerung (22) der beweglichen Elektrode (2) umfasst, welche ermöglicht, dass die bewegliche Elektrode (2) mit der Stellschraube (20) verschiebefest entlang der Längsachse (X) verbunden ist, jedoch bezüglich der Stellschraube (20) frei drehbar ist,
- die Stellschraube (20) durch ein Sicherungsmittel (9) begrenzt drehbeweglich ist.

2. Betätigungssystem nach Anspruch 1, **dadurch gekennzeichnet, dass** die bewegliche Elektrode (2) eine quer verlaufende Auskehlung (4) umfasst, die sich um die bewegliche Elektrode (2) herum erstreckt, und die Verankerungsvorrichtung (22) in die Auskehlung (4) einrastet.

3. Betätigungssystem nach dem vorhergehenden Anspruch, **dadurch gekennzeichnet, dass** die Verankerungsvorrichtung mehrere Verankerungsclips (22) aufweist, deren Enden in die Auskehlung (4) einrasten.

4. Betätigungssystem nach dem vorhergehenden Anspruch, **dadurch gekennzeichnet, dass** das Sicherungsmittel einen Stift (9) umfasst, der einen der Verankerungsclips (22) gegen Verdrehen sichert.

5. Betätigungssystem nach Anspruch 1, **dadurch gekennzeichnet, dass** es eine Ablenkplatte (30) aufweist, die zwischen der Vakuumröhre (1) und der Stellschraube (20) angeordnet ist und die einen elektrischen Kontakt vom Typ einer elektrischen Feder (31) umfasst, der mit der beweglichen Elektrode (2) elektrisch verbunden ist, wobei die bewegliche Elektrode bezüglich der elektrischen Feder gleiten kann.

6. Betätigungssystem nach dem vorhergehenden Anspruch, **dadurch gekennzeichnet, dass** die Ablenkplatte (30) an der Vakuumröhre (1) mit Befestigungsclips (32) befestigt ist und mit einem äußeren Stromzuführungsleiter (33) verbunden ist.

7. Betätigungssystem nach den Ansprüchen 4 und 6, **dadurch gekennzeichnet, dass** der Stift (9) an einem Träger (5) der Vakuumröhre (1) befestigt ist und die Ablenkplatte (30) durchquert.

8. Betätigungssystem nach Anspruch 1, **dadurch gekennzeichnet, dass** die bewegliche Elektrode (2) ein abgerundetes Ende (3) aufweist.

9. Betätigungssystem nach Anspruch 1, **dadurch gekennzeichnet, dass** die Stellschraube (20) ein Außengewinde (21) aufweist, das mit einem Innengewinde der Stellmutter (10) zusammenwirkt.

10. Elektrisches Gerät, das mit einem Phasenhauptschalter und mit einer im Bypass zu dem Phasenhauptschalter angeordneten Vakuumröhre (1) ausgestattet ist, **dadurch gekennzeichnet, dass** das elektrische Gerät mindestens ein System zur Betätigung der Vakuumröhre nach einem der vorhergehenden Ansprüche aufweist.

## Claims

1. System for actuating a vacuum bottle (1) of an electrical device, the vacuum bottle comprising a fixed electrode and an electrode (2) that is mobile along a longitudinal axis (X) between a closed position in which the two electrodes are in contact with each other and an open position in which the two electrodes are separated, the actuating system comprising an adjusting nut (10) that is rotatably mobile about the longitudinal axis (X) and is driven by a drive device (15, 16, 17) to perform an opening movement of the moving electrode (2), **characterized in that**:
- the actuating system comprises an adjusting screw (20) engaging with the adjusting nut (10) in order to vary the moment when the drive device drives the moving electrode (2),
- the adjusting screw (20) comprises a fastening device (22) for the moving electrode (2), allowing the moving electrode (2) to be constrained to translate along the longitudinal axis (X) with the adjusting screw (20), but to be free to rotate relative to the adjusting screw (20),
- the rotation of the adjusting screw (20) is limited by blocking means (9).

2. Actuating system according to Claim 1, **characterized in that** the moving electrode (2) includes a transverse groove (4) that extends around the moving electrode (2) and the fastening device (22) is inserted into the groove (4).

3. Actuating system according to the previous claim, **characterized in that** the fastening device includes several fastening clips (22) the ends of which are inserted into the groove (4).

4. Actuating system according to the previous claim, **characterized in that** the blocking means comprise a pin (9) that blocks the rotation of one of the fastening clips (22).

5. Actuating system according to Claim 1, **characterized in that** it includes a baffle (30) that is placed between the vacuum bottle (1) and the adjusting screw (20), and which comprises an electrical contact of the electrical spring type (31) electrically connected to the moving electrode (2), the moving electrode being able to slide relative to the electrical spring.

6. Actuating system according to the previous claim, **characterized in that** the baffle (30) is fixed to the vacuum bottle (1) with fixing clips (32) and is connected to an external power supply lead (33).

7. Actuating system according to Claims 4 to 6, **characterized in that** the pin (9) is fixed to a support (5) of the vacuum bottle (1) and passes through the baffle (30).

8. Actuating system according to Claim 1, **characterized in that** the moving electrode (2) includes a rounded end (3).

9. Actuating system according to Claim 1, **characterized in that** the adjusting screw (20) includes an external thread (21) engaging with an internal thread of the adjusting nut (10).

10. Electrical device provided with a main phase switch and a vacuum bottle (1) placed in parallel with the main phase switch, **characterized in that** the electrical device includes at least one system for actuating the vacuum bottle according to one of the previous claims.
